# EUROPÄISCHE PATENTSCHRIFT

(11) **EP 4 334 234 B1**
(45) Veröffentlichungstag und Bekanntmachung des Hinweises auf die Patenterteilung: **19.11.2025**
(21) Anmeldenummer: 22721409.5
(22) Anmeldetag: 26.04.2022
(51) Int. Cl.: B66F 3/10, B66F 9/06, B66F 3/46

(54) **HUBVORRICHTUNG, HUBEINHEIT UND TRANSPORTFAHRZEUG**
LIFTING DEVICE, LIFTING UNIT AND TRANSPORT VEHICLE
DISPOSITIF DE LEVAGE, UNITÉ DE LEVAGE ET VÉHICULE DE TRANSPORT

(30) Priorität: 07.05.2021 DE 102021002426
(43) Veröffentlichungstag der Anmeldung: 13.03.2024
(73) Patentinhaber: SEW-EURODRIVE GmbH & Co. KG, 76646 Bruchsal (DE)
(72) Erfinder: DEGEN, Dirk, 76646 Bruchsal (DE); HAMMER, Marc, 76297 Stutensee (DE)
(86) Internationale Anmeldenummer: PCT/EP2022/061024
(87) Internationale Veröffentlichungsnummer: WO 2022/233641

(56) Entgegenhaltungen:
- WO-A1-2014/012148
- CN-A- 111 762 719
- DE-C- 459 923

## Beschreibung

Die Erfindung betrifft eine Hubvorrichtung, insbesondere für ein Transportfahrzeug, welche eine Spindel und eine Spindelmutter umfasst. Die Erfindung betrifft auch eine Hubeinheit, insbesondere für ein Transportfahrzeug, welche eine Mehrzahl von erfindungsgemäßen Hubvorrichtungen umfasst. Die Erfindung betrifft ferner ein Transportfahrzeug, insbesondere ein fahrerloses Transportfahrzeug.

Aus dem Dokument DE 10 2020 000 746 A1 ist ein fahrerloses Transportfahrzeug bekannt. Fahrerlose Transportfahrzeuge werden in technischen Anlagen, beispielsweise in Produktionswerken, zum Transport von Gegenständen, beispielsweise Kleinteilen oder Kisten, eingesetzt. Die besagten mobilen Transportfahrzeuge bringen unter anderem Bauteile von Logistikbereichen, wie beispielsweise einem Materiallager, zu Arbeitsplätzen, wo die Bauteile verarbeitet werden. Zum Anheben sowie zum Absenken von zu transportierenden Gegenständen weist das fahrerloses Transportfahrzeug eine Aufnahmeplatte auf, welche höhenverstellbar ist.

Aus dem Dokument DE 10 2013 019 688 A1 ist ein Fahrzeug bekannt, welches eine Hubeinheit aufweist. Die Hubeinheit umfasst einen Scherenhubtisch, welcher von einem Motor über eine drehbare Spindel und eine Spindelmutter antreibbar ist.

Aus der WO 2014/012148 A1 ist eine Hubvorrichtung bekannt, welche mehrere konzentrisch angeordnete Spindeln und Spindelmuttern aufweist. Durch Drehung der Spindeln relativ zueinander dehnt sich die Hubvorrichtung in axialer Richtung aus.

Aus der DE 459 923 C ist eine Hubvorrichtung bekannt, die eine feststehende Spindel, eine innere Spindelmutter, welche relativ zu der feststehenden Spindel drehbar ist, eine bewegliche Spindel und eine äußere Spindelmutter, welche relativ zu der beweglichen Spindel drehbar ist, umfasst.

Aus der CN 111 762 719 A ist ein Fahrzeug bekannt, welches mehrere Hubvorrichtungen aufweist.

Der Erfindung liegt die Aufgabe zugrunde, eine Hubvorrichtung, insbesondere für ein Transportfahrzeug, eine Hubeinheit, insbesondere für ein Transportfahrzeug, sowie ein Transportfahrzeug, insbesondere ein fahrerloses Transportfahrzeug, weiterzubilden.

Die Aufgabe wird erfindungsgemäß durch eine Hubvorrichtung mit den in Anspruch 1 angegebenen Merkmalen gelöst. Vorteilhafte Ausgestaltungen und Weiterbildungen sind Gegenstand der Unteransprüche. Die Aufgabe wird ferner durch eine Hubeinheit mit den in Anspruch 8 angegebenen Merkmalen gelöst. Vorteilhafte Ausgestaltungen und Weiterbildungen sind Gegenstand der Unteransprüche. Die Aufgabe wird auch durch ein Transportfahrzeug mit den in Anspruch 11 angegebenen Merkmalen gelöst. Vorteilhafte Ausgestaltungen und Weiterbildungen sind Gegenstand der Unteransprüche.

Eine erfindungsgemäße Hubvorrichtung, insbesondere für ein Transportfahrzeug, umfasst eine innere Spindel, eine innere Spindelmutter, welche relativ zu der inneren Spindel drehbar ist, eine äußere Spindel und eine äußere Spindelmutter, welche relativ zu der äußeren Spindel drehbar ist. Dabei ist die innere Spindelmutter mit der äußeren Spindelmutter drehfest, insbesondere starr, verbunden.

Durch eine Drehung der inneren Spindelmutter und der äußeren Spindelmutter relativ zu der inneren Spindel und zu der äußeren Spindel erfolgt eine Bewegung der äußeren Spindel relativ zu der inneren Spindel in eine Axialrichtung, was als Hub bezeichnet wird. Mittels der erfindungsgemäßen Hubvorrichtung sind verhältnismäßig schwere Lasten hebbar. Dabei ist die Hubvorrichtung robust und funktionssicher ausgeführt. Die Hubvorrichtung umfasst zwei Gewinde, wodurch bei gleicher Anzahl von Umdrehung ein größerer Hub erzielbar ist. Die Hubvorrichtung weist dabei nur eine verhältnismäßig geringe Ausdehnung in Axialrichtung auf und ist somit besonders zum Einsatz auf einem fahrerlosen Transportfahrzeug geeignet.

Gemäß einer vorteilhaften Ausgestaltung der Erfindung ist die innere Spindelmutter koaxial in der äußeren Spindel angeordnet. Die innere Spindelmutter und die äußere Spindel sind dabei konzentrisch zu einer Mittelachse angeordnet, welche die Axialrichtung definiert. Dadurch ist eine Ausdehnung der Hubvorrichtung in Radialrichtung vorteilhaft gering.

Gemäß einer vorteilhaften Weiterbildung der Erfindung ist die äußere Spindel drehfest mit der inneren Spindel gekoppelt. Somit ist ein durch die innere Spindelmutter und die äußere Spindelmutter übertragenes Moment abfangbar.

Gemäß einer bevorzugten Ausgestaltung der Erfindung ist die äußere Spindel relativ zu der inneren Spindel in Axialrichtung beweglich gelagert. Somit ist eine Bewegung der äußeren Spindel relativ zu der inneren Spindel in Axialrichtung, was als Hub bezeichnet wird, ermöglicht.

Gemäß einer vorteilhaften Ausgestaltung der Erfindung weisen die innere Spindelmutter und/oder die äußere Spindelmutter jeweils ein Innengewinde in Form eines Trapezgewindes auf. Trapezgewinde haben sich als besonders vorteilhaft erwiesen.

Gemäß einer bevorzugten Ausgestaltung der Erfindung weist die innere Spindelmutter ein erstes Innengewinde mit einer ersten Orientierung auf, und die äußere Spindelmutter weist ein zweites Innengewinde mit einer zweiten Orientierung auf. Dabei sind die erste Orientierung und die zweite Orientierung einander entgegengesetzt. Wenn die innere Spindel und die innere Spindelmutter mit einem Rechtsgewinde ausgeführt sind, so sind die äußere Spindel und die äußere Spindelmutter mit einem Linksgewinde ausgeführt, und umgekehrt. Dadurch addieren sich die Hubbewegungen der inneren Spindel und der äußeren Spindelmutter bei einer Drehung der inneren Spindel und der äußeren Spindel relativ zu der inneren Spindelmutter und zu der äußeren Spindelmutter.

Gemäß einer vorteilhaften Weiterbildung der Erfindung umfasst die äußere Spindelmutter eine Außenverzahnung. Die Außenverzahnung dient insbesondere zum rotatorischen Antrieb der äußeren Spindelmutter relativ zu der äußeren Spindel durch einen Zahnriemen.

Eine erfindungsgemäße Hubeinheit, insbesondere für ein Transportfahrzeug, umfasst eine Mehrzahl von erfindungsgemäßen Hubvorrichtungen, einen Elektromotor, ein Antriebsrad und einen Antriebsriemen, wobei der Elektromotor über das Antriebsrad den Antriebsriemen antreibt, und wobei der Antriebsriemen die äußeren Spindelmuttern der Hubvorrichtungen relativ zu den äußeren Spindeln rotatorisch antreibt. Die Hubvorrichtungen sind dabei parallel versetzt zueinander angeordnet.

Dadurch sind verhältnismäßig große Querbelastungen und daraus resultierende Momente aufnehmbar, ohne Knicken der Spindeln oder der Spindelmuttern der Hubvorrichtungen zu riskieren. Hierdurch eignet sich die Hubeinheit besonders für mobile Anwendungen, wie die Lastaufnahme eines fahrerlosen Transportfahrzeugs, bei der durch Bremsvorgänge durch die Trägheit der Ladung große Belastungen auf die Hubvorrichtungen einwirken.

Gemäß einer vorteilhaften Weiterbildung der Erfindung ist der Antriebsriemen als Zahnriemen ausgebildet und kämmt jeweils mit einer Außenverzahnung der äußeren Spindelmuttern der Hubvorrichtungen. Ein solcher Aufbau ist verhältnismäßig kostengünstig und garantiert einen gleichmäßigen Antrieb aller Hubvorrichtungen.

Gemäß einer bevorzugten Ausgestaltung der Erfindung umfasst die Hubeinheit eine Tragplatte, welche mit den inneren Spindeln der Hubvorrichtungen drehfest, insbesondere starr, verbunden ist. Die Tragplatte dient dabei insbesondere zur Aufnahme von Lasten. Ferner verhindert die Tragplatte eine Drehung der inneren Spindeln relativ zu der Tragplatte und relativ zu den äußeren Spindeln.

Ein erfindungsgemäßes Transportfahrzeug, insbesondere ein fahrerloses Transportfahrzeug, umfasst eine Antriebseinrichtung, einen elektrischen Energiespeicher zur Versorgung der Antriebseinrichtung sowie eine Steuereinrichtung zur Steuerung der Antriebseinrichtung sowie mindestens eine erfindungsgemäße Hubvorrichtung und/oder mindestens eine erfindungsgemäße Hubeinheit.

Gemäß einer vorteilhaften Weiterbildung der Erfindung umfasst das fahrerlose Transportfahrzeug auch einen Hubsensor zur Erfassung eines Hubs, also einer Bewegung der äußeren Spindeln relativ zu den inneren Spindeln in Axialrichtung, der erfindungsgemäßen mindestens einen Hubvorrichtung und/oder der erfindungsgemäßen mindestens einen Hubeinheit.

Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von Abbildungen näher erläutert. Die Erfindung ist nicht auf die in den Abbildungen dargestellten Ausführungsbeispiele beschränkt. Die Abbildungen stellen den Gegenstand der Erfindung nur schematisch dar. Es zeigen:
- Figur 1:: eine Draufsicht auf eine Hubeinheit,
- Figur 2:: eine Schnittdarstellung der Hubeinheit im eingefahrenen Zustand,
- Figur 3:: eine Schnittdarstellung der Hubeinheit im ausgefahrenen Zustand,
- Figur 4:: eine perspektivische Darstellung der Hubeinheit im eingefahrenen Zustand und
- Figur 5:: eine perspektivische Darstellung der Hubeinheit im ausgefahrenen Zustand.

Figur 1 zeigt eine Draufsicht auf eine Hubeinheit 50. Die Hubeinheit 50 umfasst mehrere, vorliegend vier, Hubvorrichtungen 10. Jede der Hubvorrichtungen 10 umfasst jeweils eine innere Spindel 4, eine innere Spindelmutter 5, welche relativ zu der inneren Spindel 4 drehbar ist, eine äußere Spindel 6 und eine äußere Spindelmutter 7, welche relativ zu der äußeren Spindel 6 drehbar ist. Die innere Spindelmutter 5 weist einen Flansch 8 auf, welcher in dieser Darstellung die äußere Spindel 6, die äußere Spindelmutter 7 und die restliche innere Spindelmutter 5 verdeckt.

Die innere Spindel 4, die innere Spindelmutter 5, die äußere Spindel 6, die äußere Spindelmutter 7 und der Flansch 8 einer Hubvorrichtung 10sind jeweils zumindest annähernd rotationssymmetrisch ausgebildet und konzentrisch zu einer Mittelachse M angeordnet. Die innere Spindel 4 ist koaxial in der inneren Spindelmutter 5 angeordnet. Die innere Spindelmutter 5 ist koaxial in der äußeren Spindel 6 angeordnet. Die äußere Spindel 6 ist koaxial in der äußeren Spindelmutter 7 angeordnet.

Die Hubvorrichtungen 10 der Hubeinheit 50 sind jeweils mit einer separaten Grundplatte 35 eines fahrerlosen Transportfahrzeugs fest verbunden. Alternativ ist es denkbar, dass die Hubvorrichtungen 10 mit einer gemeinsamen Grundplatte 35 des fahrerlosen Transportfahrzeugs verbunden sind. Die Hubvorrichtungen 10 sind dabei parallel versetzt zueinander angeordnet. Die Mittelachsen M der Hubvorrichtungen 10 verlaufen somit parallel zueinander und definieren jeweils eine Axialrichtung.

Die äußeren Spindelmuttern 7 der Hubvorrichtungen 10 umfassen jeweils eine Außenverzahnung 27. Die Hubeinheit 50 umfasst einen Elektromotor 28, ein Antriebsrad 29 und einen Antriebsriemen 40. Der Elektromotor 28 treibt über das Antriebsrad 29 den Antriebsriemen 40 an. Der Antriebsriemen 40 ist als Zahnriemen ausgebildet und kämmt mit den Außenverzahnungen 27 der äußeren Spindelmuttern 7 der Hubvorrichtungen 10. Die Hubeinheit 50 umfasst ferner eine Mehrzahl von Rollen 42, welche den Antriebsriemen 40 führen.

Wenn der Elektromotor 28 das Antriebsrad 29 antreibt, so werden die äußeren Spindelmuttern 7 der Hubvorrichtungen 10 von dem Antriebsriemen 40 rotatorisch angetrieben. Dabei werden die äußeren Spindelmuttern 7 der Hubvorrichtungen 10 relativ zu den äußeren Spindeln 6 um die jeweilige Mittelachse M der Hubvorrichtungen 10 gedreht.

Figur 2 zeigt eine Schnittdarstellung der Hubeinheit 50 entlang der Schnittlinie A-A in Figur 1 im eingefahrenen Zustand. Es sind somit zwei der vier Hubvorrichtungen 10 sichtbar. Die Hubeinheit 50 umfasst eine hier nicht dargestellte Tragplatte, die mit den inneren Spindeln 4 der Hubvorrichtungen 10 drehfest, insbesondere starr, verbunden ist. Die Tragplatte dient insbesondere als Lastaufnahme. Die Hubvorrichtungen 10 sind vorliegend identisch ausgebildet. Im Folgenden wird auf einer der besagten Hubvorrichtungen 10 Bezug genommen.

Die äußere Spindel 6 der Hubvorrichtung 10 ist mit der Grundplatte 35 des fahrerlosen Transportfahrzeugs mittels mehrerer Schrauben 30 starr verbunden. Die innere Spindel 4 ist mit der inneren Spindelmutter 5 über ein Trapezgewinde verschraubt. Auch andere Arten von Gewinde sind hier denkbar. Die äußere Spindelmutter 7 ist mit der äußeren Spindel 6 über ein Trapezgewinde verschraubt. Auch andere Arten von Gewinde sind hier denkbar.

Der Flansch 8 der inneren Spindelmutter 5 ist mit der äußeren Spindelmutter 7 mittels mehrerer Schrauben 30 starr verbunden. Die innere Spindelmutter 5 ist dadurch mit der äußeren Spindelmutter 7 drehfest, insbesondere starr, verbunden. Alternativ ist es denkbar, die innere Spindelmutter 5 und die äußere Spindelmutter 7 mittels eines separaten Verbundrings miteinander zu verbinden.

Die innere Spindel 4 ist mit der Grundplatte 35 des fahrerlosen Transportfahrzeugs drehfest verbunden. Dabei ist die innere Spindel 4 relativ zu der Grundplatte 35 des fahrerlosen Transportfahrzeugs in Axialrichtung beweglich gelagert. Somit ist die innere Spindel 4 drehfest mit der äußeren Spindel 6 gekoppelt und relativ zu der äußeren Spindel 6 in Axialrichtung beweglich gelagert.

Ein Ausfahren der Hubvorrichtung 10 erfolgt durch einen rotatorischen Antrieb der äußeren Spindelmutter 7 relativ zu der äußeren Spindel 6 durch den Antriebsriemen 40. Auch andere Arten des Antriebs sind denkbar, durch welche eine Drehbewegung der äußeren Spindelmutter 7 relativ zu der äußeren Spindel 6 erzeugt wird.

Durch eine Bewegung des Antriebsriemens 40 wird die äußere Spindelmutter 7 über die Außenverzahnung 27 rotatorisch angetrieben. Durch das Gewinde der äußeren Spindelmutter 7 und der äußeren Spindel 6 erzeugt diese Drehung eine translatorische Bewegung der äußeren Spindelmutter 7 relativ zu der äußeren Spindel 6 in Axialrichtung. Da die äußere Spindelmutter 7 starr mit der inneren Spindelmutter 5 verbunden ist, erfolgt dadurch auch eine translatorische Bewegung der inneren Spindelmutter 5 relativ zu der äußeren Spindel 6 in Axialrichtung.

Da die äußere Spindel 6 drehfest mit der inneren Spindel 4 gekoppelt ist, rotiert die innere Spindelmutter 5 dabei relativ zu der inneren Spindel 4. Durch das Gewinde der inneren Spindelmutter 5 und der inneren Spindel 4 erfolgt dadurch eine translatorische Bewegung der inneren Spindelmutter 5 relativ zu der inneren Spindel 6 in Axialrichtung.

Figur 3 zeigt eine Schnittdarstellung der Hubeinheit 50 entlang der Schnittlinie A-A in Figur 1 im ausgefahrenen Zustand. Es sind somit zwei der vier Hubvorrichtungen 10 sichtbar. Die Hubvorrichtungen 10 sind vorliegend, wie bereits erwähnt, identisch ausgebildet. Im Folgenden wird auf einer der besagten Hubvorrichtungen 10 Bezug genommen.

Die innere Spindelmutter 5 weist ein erstes Innengewinde 15 in Form eines Trapezgewindes auf. Die innere Spindel 4 weist ein dazu passendes Außengewinde in Form eines Trapezgewindes auf. Die äußere Spindelmutter 7 weist ein zweites Innengewinde 17 in Form eines Trapezgewindes auf. Die äußere Spindel 6 weist ein dazu passendes Außengewinde in Form eines Trapezgewindes auf.

Das erste Innengewinde 15 der inneren Spindelmutter 5 weist eine erste Orientierung auf, vorliegend ist das erste Innengewinde 15 als Rechtsgewinde ausgebildet. Das zweite Innengewinde 17 der äußeren Spindelmutter 7 weist eine zweite Orientierung auf, vorliegend ist das zweite Innengewinde 17 als Linksgewinde ausgebildet. Die erste Orientierung und die zweite Orientierung sind somit einander entgegengesetzt.

Figur 4 zeigt eine perspektivische Darstellung der Hubeinheit 50 im eingefahrenen Zustand. Der Elektromotor 28 ist fest mit dem fahrerlosen Transportfahrzeug verbunden und somit ortsfest in Bezug auf die Grundplatten 35 angeordnet. Das Antriebsrad 29 und die Rollen 42 sind relativ zu den Grundplatten 35 drehbar, aber ebenfalls ortsfest in Bezug auf die Grundplatten 35 angeordnet.

Der Antriebsriemen 40 ist sich in Axialrichtung in einem konstanten Abstand zu den Grundplatten 35 angeordnet. In dem hier dargestellten eingefahrenen Zustand befindet sich der Antriebsriemen 40 an einem den Grundplatten 35 abgewandten axialen Ende der äußeren Spindelmuttern 7 der Hubvorrichtungen 10.

Figur 5 zeigt eine perspektivische Darstellung der Hubeinheit 50 im ausgefahrenen Zustand. In dem hier dargestellten ausgefahrenen Zustand befindet sich der Antriebsriemen 40 an einem den Grundplatten 35 zugewandten axialen Ende der äußeren Spindelmuttern 7 der Hubvorrichtungen 10.

### Bezugszeichenliste

- 4: innere Spindel
- 5: innere Spindelmutter
- 6: äußere Spindel
- 7: äußere Spindelmutter
- 8: Flansch
- 10: Hubvorrichtung
- 15: erstes Innengewinde
- 17: zweites Innengewinde
- 27: Außenverzahnung
- 28: Elektromotor
- 29: Antriebsrad
- 30: Schraube
- 35: Grundplatte
- 40: Antriebsriemen
- 42: Rolle
- 50: Hubeinheit
- A: Schnittlinie
- M: Mittelachse

## Patentansprüche

1. Hubvorrichtung (10), insbesondere für ein Transportfahrzeug, umfassend
eine innere Spindel (4),
eine innere Spindelmutter (5), welche relativ zu der inneren Spindel (4) drehbar ist,
eine äußere Spindel (6) und
eine äußere Spindelmutter (7), welche relativ zu der äußeren Spindel (6) drehbar ist,
**dadurch gekennzeichnet, dass**
die innere Spindelmutter (5) mit der äußeren Spindelmutter (7) drehfest, insbesondere starr, verbunden ist.

2. Hubvorrichtung (10) nach Anspruch 1, **dadurch gekennzeichnet, dass**
die innere Spindelmutter (5) koaxial in der äußeren Spindel (6) angeordnet ist.

3. Hubvorrichtung (10) nach einem der vorangegangenen Ansprüche,
**dadurch gekennzeichnet, dass**
die äußere Spindel (6) drehfest mit der inneren Spindel (4) gekoppelt ist.

4. Hubvorrichtung (10) nach einem der vorangegangenen Ansprüche,
**dadurch gekennzeichnet, dass**
die äußere Spindel (6) relativ zu der inneren Spindel (4) in Axialrichtung beweglich gelagert ist.

5. Hubvorrichtung (10) nach einem der vorangegangenen Ansprüche,
**dadurch gekennzeichnet, dass**
die innere Spindelmutter (5) und/oder die äußere Spindelmutter (7) jeweils ein Innengewinde (15, 17) in Form eines Trapezgewindes aufweisen.

6. Hubvorrichtung (10) nach einem der vorangegangenen Ansprüche,
**dadurch gekennzeichnet, dass**
die innere Spindelmutter (5) ein erstes Innengewinde (15) mit einer ersten Orientierung aufweist, und dass
die äußere Spindelmutter (7) ein zweites Innengewinde (17) mit einer zweiten Orientierung aufweist, wobei
die erste Orientierung und die zweite Orientierung einander entgegengesetzt sind.

7. Hubvorrichtung (10) nach einem der vorangegangenen Ansprüche,
**dadurch gekennzeichnet, dass**
die äußere Spindelmutter (7) eine Außenverzahnung (27) umfasst.

8. Hubeinheit (50), insbesondere für ein Transportfahrzeug, umfassend
eine Mehrzahl von Hubvorrichtungen (10) nach einem der vorangegangenen Ansprüche,
einen Elektromotor (28), ein Antriebsrad (29) und einen Antriebsriemen (40), wobei
der Elektromotor (28) über das Antriebsrad (29) den Antriebsriemen (40) antreibt, und wobei der Antriebsriemen (40) die äußeren Spindelmuttern (7) der Hubvorrichtungen (10) relativ zu den äußeren Spindeln (6) rotatorisch antreibt.

9. Hubeinheit (50) nach Anspruch 8, **dadurch gekennzeichnet, dass**
der Antriebsriemen (40) als Zahnriemen ausgebildet ist und jeweils mit einer Außenverzahnung (27) der äußeren Spindelmuttern (7) der Hubvorrichtungen (10) kämmt.

10. Hubeinheit (50) nach einem der Ansprüche 8 bis 9, **dadurch gekennzeichnet, dass**
die Hubeinheit (50) eine Tragplatte umfasst, welche mit den inneren Spindeln (4) der Hubvorrichtungen (10) drehfest, insbesondere starr, verbunden ist.

11. Transportfahrzeug, insbesondere fahrerloses Transportfahrzeug, umfassend
eine Antriebseinrichtung, einen elektrischen Energiespeicher zur Versorgung der Antriebseinrichtung sowie eine Steuereinrichtung zur Steuerung der Antriebseinrichtung sowie mindestens eine Hubvorrichtung (10) und/oder mindestens eine Hubeinheit (50) nach einem der vorangegangenen Ansprüche.

12. Transportfahrzeug nach Anspruch 11, ferner umfassend
einen Hubsensor zur Erfassung eines Hubs der mindestens einen Hubvorrichtung (10) und/oder der mindestens einen Hubeinheit (50).

## Claims

1. A lifting device (10), in particular for a transport vehicle, comprising
an inner spindle (4),
an inner spindle nut (5), rotatable relative to the inner spindle (4),
an outer spindle (6) and
an outer spindle nut (7), rotatable relative to the outer spindle (6),
**characterised in that**
the inner spindle nut (5) is connected to the outer spindle nut (7) in a rotationally-fixed, in particular rigid, manner.

2. A lifting device (10) according to claim 1, **characterised in that**
the inner spindle nut (5) is arranged coaxially in the outer spindle (6).

3. A lifting device (10) according to any one of the preceding claims,
**characterised in that**
the outer spindle (6) is coupled to the inner spindle (4) in a rotationally-fixed manner.

4. A lifting device (10) according to any one of the preceding claims,
**characterised in that**
the outer spindle (6) is movably mounted relative to the inner spindle (4) in an axial direction.

5. A lifting device (10) according to any one of the preceding claims,
**characterised in that**
the inner spindle nut (5) and/or the outer spindle nut (7) in each case have an internal thread (15, 17) in the form of a trapezoidal thread.

6. A lifting device (10) according to any one of the preceding claims,
**characterised in that**
the inner spindle nut (5) has a first internal thread (15) with a first orientation, and **in that**
the outer spindle nut (7) has a second internal thread (17) with a second orientation, wherein
the first orientation and the second orientation are opposed to one another.

7. A lifting device (10) according to any one of the preceding claims,
**characterised in that**
the outer spindle nut (7) comprises external toothing (27).

8. A lifting unit (50), in particular for a transport vehicle, comprising
a plurality of lifting devices (10) according to any one of the preceding claims, an electric motor (28), a drive wheel (29) and a drive belt (40), wherein the electric motor (28) drives the drive belt (40) via the drive wheel (29) and wherein the drive belt (40) drives the outer spindle nuts (7) of the lifting devices (10) in rotation relative to the outer spindles (6).

9. A lifting unit (50) according to claim 8, **characterised in that**
the drive belt (40) is in the form of a toothed belt and in each case meshes with external toothing (27) of the outer spindle nuts (7) of the lifting devices (10).

10. A lifting unit (50) according to one of claims 8 to 9, **characterised in that**
the lifting unit (50) comprises a carrier plate which is connected to the inner spindles (4) of the lifting devices (10) in a rotationally-fixed, in particular rigid, manner.

11. A transport vehicle, in particular a driverless transport vehicle, comprising
a drive arrangement, an electrical energy store to supply the drive arrangement, as well as a control arrangement to control the drive arrangement, as well as at least one lifting device (10) and/or at least one lifting unit (50) according to any one of the preceding claims.

12. A transport vehicle according to claim 11, further comprising
a lift sensor to determine lift of the at least one lifting device (10) and/or of the at least one lifting unit (50).

## Revendications

1. Dispositif de levage (10), en particulier pour un véhicule de transport, comprenant
une broche intérieure (4),
un écrou de broche intérieur (5) pouvant tourner par rapport à la broche intérieure (4), une broche extérieure (6) et
un écrou de broche extérieur (7) pouvant tourner par rapport à la broche extérieure (6),
**caractérisé en ce que**
l'écrou de broche intérieur (5) est relié de manière solidaire en rotation, en particulier de manière rigide, à l'écrou de broche extérieur (7).

2. Dispositif de levage (10) selon la revendication 1, **caractérisé en ce que**
l'écrou de broche intérieur (5) est agencé de manière coaxiale dans la broche extérieure (6).

3. Dispositif de levage (10) selon l'une quelconque des revendications précédentes,
**caractérisé en ce que**
la broche extérieure (6) est couplée de manière solidaire en rotation avec la broche intérieure (4).

4. Dispositif de levage (10) selon l'une quelconque des revendications précédentes,
**caractérisé en ce que**
la broche extérieure (6) est montée mobile dans la direction axiale par rapport à la broche intérieure (4).

5. Dispositif de levage (10) selon l'une quelconque des revendications précédentes,
**caractérisé en ce que**
l'écrou de broche intérieur (5) et/ou l'écrou de broche extérieur (7) présentent respectivement un filetage intérieur (15, 17) sous la forme d'un filetage trapézoïdal.

6. Dispositif de levage (10) selon l'une quelconque des revendications précédentes,
**caractérisé en ce que**
l'écrou de broche intérieur (5) présente un premier filetage intérieur (15) avec une première orientation, et **en ce que**
l'écrou de broche extérieur (7) présente un deuxième filetage intérieur (17) avec une deuxième orientation,
la première orientation et la deuxième orientation étant opposées l'une à l'autre.

7. Dispositif de levage (10) selon l'une quelconque des revendications précédentes, **caractérisé en ce que** l'écrou de broche extérieur (7) comprend une denture extérieure (27).

8. Unité de levage (50), en particulier pour un véhicule de transport, comprenant
une pluralité de dispositifs de levage (10) selon l'une quelconque des revendications précédentes,
un moteur électrique (28), une roue d'entraînement (29) et une courroie d'entraînement (40),
le moteur électrique (28) entraînant la courroie d'entraînement (40) par l'intermédiaire de la roue d'entraînement (29), et
la courroie d'entraînement (40) entraînant les écrous de broche extérieurs (7) des dispositifs de levage (10) en rotation par rapport aux broches extérieures (6).

9. Unité de levage (50) selon la revendication 8, **caractérisée en ce que**
la courroie d'entraînement (40) est réalisée sous la forme d'une courroie crantée et s'engrène avec respectivement une denture extérieure (27) des écrous de broche extérieurs (7) des dispositifs de levage (10).

10. Unité de levage (50) selon l'une quelconque des revendications 8 à 9, **caractérisée en ce que**
l'unité de levage (50) comprend une plaque de support qui est reliée de manière solidaire en rotation, en particulier de manière rigide, aux broches intérieures (4) des dispositifs de levage (10).

11. Véhicule de transport, en particulier véhicule de transport sans conducteur, comprenant un dispositif d'entraînement, un accumulateur d'énergie électrique permettant d'alimenter le dispositif d'entraînement et un dispositif de commande permettant de commander le dispositif d'entraînement, ainsi qu'au moins un dispositif de levage (10) et/ou au moins une unité de levage (50) selon l'une quelconque des revendications précédentes.

12. Véhicule de transport selon la revendication 11, comprenant en outre
un capteur de levage permettant de détecter un levage du au moins un dispositif de levage (10) et/ou de la au moins une unité de levage (50).
